# EUROPÄISCHE PATENTSCHRIFT

(11) **EP 3 981 046 B1**
(45) Veröffentlichungstag und Bekanntmachung des Hinweises auf die Patenterteilung: **03.07.2024**
(21) Anmeldenummer: 20732722.2
(22) Anmeldetag: 27.05.2020
(51) Int. Cl.: H01R 13/502, H01R 13/514, H01R 13/516, H01R 13/512, H01R 13/627

(54) **MODULARER LEITERKARTENSTECKVERBINDER**
MODULAR CIRCUIT BOARD PLUG CONNECTOR
CONNECTEUR DE CARTE DE CIRCUIT IMPRIMÉ MODULAIRE

(30) Priorität: 05.06.2019 DE 102019115177
(43) Veröffentlichungstag der Anmeldung: 13.04.2022
(73) Patentinhaber: HARTING Electric Stiftung & Co. KG, 32339 Espelkamp (DE)
(72) Erfinder: ZIER, Sergej, 32339 Espelkamp (DE)
(86) Internationale Anmeldenummer: PCT/DE2020/100449
(87) Internationale Veröffentlichungsnummer: WO 2020/244706

(56) Entgegenhaltungen:
- DE-A1-102017 119 287
- US-A- 5 108 313
- US-A- 6 004 163
- US-A1- 2014 273 585
- US-B1- 7 762 846

## Beschreibung

Die Erfindung geht aus von einem modularen Leiterkartensteckverbinder nach der Gattung des unabhängigen Anspruchs 1.

Derartige Steckverbinder sind dafür vorgesehen eine strom- und/oder datentechnische Verbindung zu einer Leiterkarte herzustellen. Leiterkartensteckverbinder werden mit auf einer Leiterkarte angeordneten Steckverbindern gesteckt.

### Stand der Technik

Die DE 10 2017 119 287 A1 zeigt einen modularen Steckverbinder, zur Montage auf einer Leiterkarte. Der Steckverbinder ist aus mehreren Steckverbindermodulen zusammensetzbar, wobei jedes Steckverbindermodul aus mindestens einem Gehäuse besteht. Die Steckverbindermodule weisen eine Steckseite und eine Anschlussseite auf, wobei die Anschlussseite in der Regel auf die Leiterkarte montierbar ist. Die Steckseite dient zur elektrischen Verbindung mit einem passenden Leiterkartensteckverbinder. In der Regel werden die Kontaktelemente der Steckverbindermodule mit Leiterbahnen einer Leiterkarte verlötet. Die modulare Bauweise des Steckverbinders ermöglicht eine günstige Herstellung bei vergleichsweise kleinen Stückzahlen.

Aus der EP 1 353 412 B1 ist ein modular aufgebauter, schwerer Steckverbinder bekannt. Bei diesem sind in einem aus zwei Hälften bestehenden, aufklappbaren Halterahmen unterschiedliche, auswechselbare Steckverbindermodule einsetzbar. Der bestückte Halterahmen ist wiederum in ein metallisches Gehäuse einsetzbar. Die Modularität ist bekanntermaßen ein großer Vorteil bei einem solchen Steckverbinder. Ein derartiger Steckverbinder ist für die Kontaktierung eines auf einer Leiterkarte montierten (aufgelöteten) Steckverbinders jedoch nicht geeignet, da er zu klobig und auch zu schwer ausgeführt ist.

Das Deutsche Patent- und Markenamt hat in der Prioritätsanmeldung zu vorliegender Anmeldung den folgenden Stand der Technik recherchiert: DE 10 2017 119 287 A1, DE 296 03 740 U1, DE 698 12 262 T2, US 4,753,613 A, US 5,924,898 A und EP 1 353 412 B1.

Die US 5,108,313 A zeigt einen geschirmten Steckverbinder, der aus mehreren gestapelten Modulen zusammengesetzt ist, die in einem zweiteiligen Gehäuse vereint sind.

Die US 7,762,846 B1 zeigt eine Verbinderanordnung umfassend ein Gehäuse mit einer Vorderseite und einer Rückseite und Öffnungen in einem Außenumfang des Gehäuses. Kontaktmodule werden durch die Rückseite in das Gehäuse aufgenommen.

Die US 6,004,163 A zeigt einen Industriesteckverbinder, der einen Rahmen aufweist, der Kontaktmodule trägt.

Die DE 10 2017 119 287 A1 zeigt einen Modularen Steckverbinder zur Montage auf einer Leiterplatte, wobei der Steckverbinder aus mehreren einzelnen Steckverbindermodulen zusammensetzbar ist.

Die US 2014/0273585 A1 zeigt einen elektrischen Verbinder mit einem elektrisch leitenden Gehäuse zur Unterbindung elektromagnetischer Interferenz.

### Aufgabenstellung

Die Aufgabe der Erfindung besteht darin einem modularen Leiterkartensteckverbinder zu generieren, der flexibel einsetzbar ist und für eine Leiterkartensteckverbindung geeignet ist. Gleichzeitig soll der Leiterkartensteckverbinder preisgünstig herstellbar sein.

Die Aufgabe wird durch den Gegenstand der unabhängigen Ansprüche gelöst.

Vorteilhafte Ausgestaltungen der Erfindung sind in den Unteransprüchen und der folgenden Beschreibung angegeben.

### Offenbarung der Erfindung

Der erfindungsgemäße modulare Leiterkartensteckverbinder besteht zumindest aus einem ersten Gehäuseteil und einem zweiten Gehäuseteil. Die Gehäuseteile sind zu einem Steckverbindergehäuse zusammenfügbar. Die Gehäuseteile können über eine Rastverbindung und/oder über eine Schraubverbindung miteinander reversibel fixiert werden.

Der dieser Erfindung zu Grunde liegende Leiterkartensteckverbinder ist ein modular aufgebauter Steckverbinder. Das heißt, der Steckverbinder setzt sich aus mehreren, gleichen oder auch unterschiedlichen Steckverbindermodulen zusammen. Diese bestehen aus einem Modulgehäuse in welches ein gewünschtes Kontaktelement einsetzbar ist.

Die Art der Kontaktelemente richtet sich dabei nach dem Einsatzgebiet des Steckverbindermoduls beziehungsweise des Steckverbinders. Der Leiterkartensteckverbinder weist zumindest zwei Steckverbindermodule auf. Die Steckverbindermodule sind steckbar zu den Steckverbindermodulen der DE 10 2017 119 287 A1 aufgebaut. Dadurch entsteht ein großer Kostenvorteil.

Die Steckverbindermodule werden durch die zusammengefügten bzw. miteinander fixierten Gehäuseteile steckbar im Steckverbindergehäuse gehalten. Mit steckbar ist gemeint, dass die Steckverbindermodule derart fest bzw. stabil im Steckverbindergehäuse gehalten sind, dass sie mit einem entsprechenden Gegensteckverbinder(modul) gesteckt werden können.

Die Steckverbindermodule sind im Wesentlichen quaderförmig ausgestaltet. Die Steckverbindermodule weisen eine Steckseite auf, die zum Gegensteckverbinder gerichtet ist. Die Anschlussseite der Steckverbindermodule ist gegenüberliegend angeordnet. Hier werden die einzelnen Leiter eines angeschlossenen Kabels an die Kontaktelemente der Steckverbindermodule angeschlossen. An zwei gegenüberliegenden Flächen weisen die Steckverbindermodule jeweils zumindest eine Nut auf. Die Nut oder die Nuten sind jeweils an einer Fläche angeordnet, die senkrecht zur Steckseite ausgerichtet ist.

Vorteilhafterweise weisen die Gehäuseteile steckseitig jeweils einen durchlaufenden und/oder segmentierten Steg auf. Wenn die Gehäuseteile in einem Spritzgussprozess gefertigt werden, kann ein solcher Steg im Fertigungsprozess direkt mit vorgesehen werden.

Die oben erwähnten Nuten und Stege bilden das Verriegelungssystem für die Steckverbindermodule im Leiterkartensteckverbinder. Die Stege der Gehäuseteile greifen jeweils in die zumindest eine Nut der jeweiligen Steckverbindermodule ein. Durch die Fixierung der Gehäuseteile miteinander sind die Steckverbindermodule im Leiterkartensteckverbinder reversibel fixiert bzw. gehalten.

Vorzugsweise weist der Leiterkartensteckverbinder an seinen Schmalseiten Fixierarme auf. Mit diesen Fixierarmen kann der Leiterkartensteckverbinder an einen auf einer Leiterkarte angeordneten Gegensteckverbinder reversibel fixiert werden, so dass die Steckverbindung nicht versehentlich getrennt werden kann.

Es ist vorteilhaft, wenn die Fixierarme steckseitig orthogonal zur Steckrichtung bewegbar sind. Die Fixierarme sind länglich ausgestaltet und erstrecken sich über die Schmalseiten des Leiterkartensteckverbinders.

Etwa mittig sind die Fixierarme am Steckverbindergehäuse bzw. am Gehäuseteil federnd angeformt bzw. gelagert. Anschlussseitig weisen die Fixierarme jeweils eine Druckplatte auf, die zueinander pressbar sind. Dabei bewegen sich die Fixierarme steckseitig auseinander, so dass der Leiterkartensteckverbinder von seinem Gegensteckverbinder getrennt werden kann. Beim Steckvorgang gleiten die Fixierarme automatisch über den Gegensteckverbinder. Aber auch beim Steckvorgang kann ein vorheriges Drücken, der oben beschriebenen Druckplatten vorteilhaft sein.

Vorteilhafterweise sind die Fixierarme nur an einem Gehäuseteil angeformt. Das zweite Gehäuseteil kann dann ohne Fixierarme ausgeführt sein. Eine derartige Konstellation hat fertigungstechnische Vorteile.

In einer besonders bevorzugten Variante der Erfindung bestehen die Gehäuseteile jeweils aus Kunststoff. Eine solche Variante ist nicht nur preisgünstig herstellbar, sondern ermöglicht gleichzeitig die Anformung der beweglichen Fixierarme beim Spritzgussherstellungsverfahren der Gehäuseteile.

### Ausführungsbeispiel

Ein Ausführungsbeispiel der Erfindung ist in den Zeichnungen dargestellt und wird im Folgenden näher erläutert. Es zeigen:
- Fig. 1: eine perspektivische Darstellung eines erfindungsgemäßen Leiterkartensteckverbinders,
- Fig. 2: eine perspektivische Darstellung eines ersten Gehäuseteils des Leiterkartensteckverbinders,
- Fig. 3: eine perspektivische Darstellung eines zweiten Gehäuseteils des Leiterkartensteckverbinders,
- Fig. 4: eine perspektivische Darstellung eines ersten Gehäuseteils einer zweiten Ausführungsform eines Leiterkartensteckverbinders,
- Fig. 5: ein vergrößerter perspektivischer Ausschnitt des ersten Gehäuseteils im Fixierbereich für die Steckverbindermodule und
- Fig. 6: ein vergrößerter perspektivischer Ausschnitt des zweiten Gehäuseteils im Fixierbereich für die Steckverbindermodule.

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein.

Die Figur 1 zeigt eine perspektivische Darstellung eines erfindungsgemäßen Leiterkartensteckverbinders 1. Der Leiterkartensteckverbinder 1 weist ein erstes Gehäuseteil 2, 2' auf, welches perspektivisch in den Figuren 2 und 4 dargestellt ist. Die in den Figuren 2 und 4 gezeigten ersten Gehäuseteilen 2, 2' bilden die Grundlage für verschiedene Ausführungsformen des erfindungsgemäßen Leiterkartensteckverbinders 1. Die Ausführungsformen unterscheiden sich im Wesentlichen durch die Anzahl der darin unterbringbaren Steckverbindermodule 4, 4' und damit in ihrer Steckbreite.

Die Steckverbindermodule 4, 4' sind im Wesentlichen quaderförmig ausgestaltet. Die Steckverbindermodule 4, 4' weisen eine Steckseite S und eine Anschlussseite A auf. Mit der Steckseite S werden die Kontaktelemente 7, 7' der Steckverbindermodule 4, 4' in Steckkontakt mit Kontaktelementen eines Gegensteckverbinders (nicht zu sehen) gebracht. Auf der Anschlussseite A werden die Kontaktelemente 7, 7' jeweils mit einem Leiter eines angeschlossenen Kabels (nicht gezeigt) verbunden. Die Steckverbindermodule 5 weisen auf zwei gegenüberliegenden Seiten jeweils zwei Nuten 5, 6 auf.

In Figur 5 ist der Steckbereich des ersten Gehäuseteils 2, 2' ausschnittweise dargestellt. Steckseitig weist das erste Gehäuseteil 2, 2' eine Auflagefläche 8 auf, auf welcher die Steckverbindermodule 4, 4' nebeneinander platzierbar sind. Am Rand der Auflagefläche 8 ist ein segmentierter Steg 9 angeordnet. Der segmentierte Steg 9 greift in die hintere Nut 5 des Steckverbindermoduls 4, 4` ein.

In Figur 6 ist der Steckbereich des zweiten Gehäuseteils 3 ausschnittweise dargestellt. Steckseitig weist das zweite Gehäuseteil 3 eine Auflagefläche 8' auf, welche im zusammengebauten Zustand gegen die aneinandergereihten Steckverbindermodule 4, 4' gepresst ist. Der durchlaufende Steg 9' greift dabei in die vordere Nut 6 der Steckverbindermodule 4, 4' ein.

Der Leiterkartensteckverbinder 1 weist an seinen Schmalseiten jeweils einen Fixierarm 10 auf. Die Fixierarme 10 erstrecken sich steckseitig über das Steckverbindergehäuse hinaus und weisen dort endseitig Fixierhaken 13, zur reversiblen Befestigung an einem Gegensteckverbinder (nicht gezeigt) auf. Die Fixierarme 10 sind etwa mittig am zweiten Gehäuseteil 3 angeformt und über die Anformung federnd am Steckverbindergehäuse angebracht bzw. gelagert. Anschlussseitig weisen die Fixierarme 10 jeweils eine Druckplatte 11 auf. Die Druckplatte 11 ist gegen eine Anschlagfläche 12 pressbar. Dadurch weiten sich die Fixierarme 10 steckseitig auf und die Fixierhaken bewegen sich aus den Wirkbereich des Gegensteckverbinders (nicht gezeigt), so dass die Steckverbindung zwischen Leiterkartensteckverbinder 1 und Gegensteckverbinder gelöst werden kann.

Steckseitig weist der Leiterkartensteckverbinder 1 in Steckrichtung weisende Führungsstege 14 auf. Dadurch wird eine passgenaue Ausrichtung des Leiterkartensteckverbinders 1 zum Gegensteckverbinder, während des Steckvorgangs, gewährleistet.

Der Leiterkartensteckverbinder 1 kann, wie folgt, mit unterschiedlichen und/oder gleichartigen Steckverbindermodulen 4, 4' bestückt werden: Zunächst werden die Steckverbindermodule 4, 4' nacheinander und nebeneinander auf der Auflagenfläche 8 des ersten Gehäuseteils 2 aufgereiht. Dabei wird die hintere Nut 5 zunächst auf den segmentierten Steg 9 schräg aufgesetzt und anschließend das jeweilige Steckverbindermodul 4, 4' auf die Auflagefläche 8 gedrückt. Dieser Vorgang wird wiederholt bis sich die benötigte Anzahl an Steckverbindermodulen 4, 4' im ersten Gehäuseteil 2 befindet.

Anschließend wird der durchlaufende Steg 9' des zweiten Gehäuseteils 3 in die vordere Nut 6 der aneinandergereihten Steckverbindermodule 4, 4' geführt. Dann wird das zweite Gehäuseteil 3 auf das erste Gehäuseteil gepresst. Die beiden Gehäuseteile 2, 3 können über Schraub- und Gewindeöffnungen 15, 16 miteinander fixiert werden, wodurch gleichzeitig auch die Steckverbindermodule 4, 4' im Leiterkartensteckverbinder 1 fixiert werden.

Auch wenn in den Figuren verschiedene Aspekte oder Merkmale der Erfindung jeweils in Kombination gezeigt sind, ist für den Fachmann - soweit nicht anders angegeben - ersichtlich, dass die dargestellten und diskutierten Kombinationen nicht die einzig möglichen sind. Insbesondere können einander entsprechende Einheiten oder Merkmalskomplexe aus unterschiedlichen Ausführungsbeispielen miteinander ausgetauscht werden.

### Bezugszeichenliste

- 1: Leiterkartensteckverbinder
- 2: Erstes Gehäuseteil
- 3: Zweites Gehäuseteil
- 4: Steckverbindermodul
- 5: Hintere Nut
- 6: Vordere Nut
- 7: Kontaktelement
- 8: Auflagefläche
- 9: Steg
- 10: Fixierarme
- 11: Druckplatte
- 12: Anschlagfläche
- 13: Fixierhaken
- 14: Führungsstege
- 15: Schrauböffnung
- 16: Gewindeöffnung

- S: Steckseite
- A: Anschlussseite

## Patentansprüche

1. Modularer Leiterkartensteckverbinder (1), wobei der Leiterkartensteckverbinder (1) zumindest ein erstes Gehäuseteil (2) und ein zweites Gehäuseteil (3) aufweist, die zu einem Steckverbindergehäuse zusammenfügbar sind und wobei der Leiterkartensteckverbinder (1) zumindest zwei unterschiedliche Steckverbindermodule (4, 4') aufweist, die durch die zusammengefügten Gehäuseteile (2, 3) steckbar im Steckverbindergehäuse gehalten sind.
**dadurch gekennzeichnet, dass**
die Steckverbindermodule (4, 4') im Wesentlichen quaderförmig ausgestaltet sind und an zwei gegenüberliegenden Flächen jeweils zwei parallele Nuten, eine hintere Nut (5) und eine vordere Nut (6), aufweisen,
dass die Steckverbindermodule (4, 4') auf eine steckseitige Auflagefläche (8) des ersten Gehäuseteils (2, 2') nebeneinander platzierbar sind und
dass am Rand der Auflagefläche (8) ein segmentierter Steg (9) angeordnet ist, der in die hintere Nut (5) des Steckverbindermoduls (4, 4') eingreift.

2. Modularer Leiterkartensteckverbinder nach Anspruch 1
**dadurch gekennzeichnet, dass**
der Leiterkartensteckverbinder (1) an seinen Schmalseiten Fixierarme (10) aufweist, mit denen der Leiterkartensteckverbinder (1) an einen auf einer Leiterkarte angeordneten Gegensteckverbinder reversibel fixierbar ist.

3. Modularer Leiterkartensteckverbinder nach vorstehendem Anspruch **dadurch gekennzeichnet, dass** die Fixierarme (10) an dem zweiten Gehäuseteil (3) angeformt sind.

4. Modularer Leiterkartensteckverbinder nach einem der beiden vorstehenden Ansprüche **dadurch gekennzeichnet, dass** die Fixierarme (10) orthogonal zur Steckrichtung bewegbar am Steckverbindergehäuse angeformt sind.

5. Modularer Leiterkartensteckverbinder nach einem der drei vorstehenden Ansprüche **dadurch gekennzeichnet, dass** die Fixierarme (10) sich entlang der Schmalseiten des Leiterkartensteckverbinders (1) erstrecken.

6. Modularer Leiterkartensteckverbinder nach einem der vier vorstehenden Ansprüche **dadurch gekennzeichnet, dass** die Fixierarme (10) anschlussseitig jeweils eine Druckplatte (11) aufweisen, wobei die Druckplatten (11) zueinander pressbar sind, wodurch der Leiterkartensteckverbinder (1) von einem Gegensteckverbinder entriegelt und davon trennbar ist.

7. Modularer Leiterkartensteckverbinder nach einem der vorstehenden Ansprüche **dadurch gekennzeichnet, dass** die Gehäuseteile (2, 3) jeweils aus Kunststoff bestehen.

## Claims

1. Modular printed-circuit-board plug connector (1), wherein the printed-circuit-board plug connector (1) has at least one first housing part (2) and one second housing part (3) which are able to be joined together to form a plug-connector housing; and wherein the printed-circuit-board plug connector (1) has at least two different plug-connector modules (4, 4') which are held in a pluggable manner in the plug-connector housing by the joined-together housing parts (2, 3),
**characterized in that**
the plug-connector modules (4, 4') are of substantially cuboidal design and have on two oppositely situated surfaces in each case two parallel grooves, a rear groove (5) and a front groove (6),
**in that** the plug-connector modules (4, 4') are able to be placed one next to the other on a plugging-side bearing surface (8) of the first housing part (2, 2'), and
**in that**, on the edge of the bearing surface (8), there is arranged a segmented web (9) which engages into the rear groove (5) of the plug-connector module (4, 4').

2. Modular printed-circuit-board plug connector according to Claim 1,
**characterized in that**
the printed-circuit-board plug connector (1) has on its narrow sides fixing arms (10) by way of which the printed-circuit-board plug connector (1) is able to be fixed reversibly to a counterpart plug connector which is arranged on a printed circuit board.

3. Modular printed-circuit-board plug connector according to the preceding claim,
**characterized in that**
the fixing arms (10) are integrally formed on the second housing part (3).

4. Modular printed-circuit-board plug connector according to either of the two preceding claims,
**characterized in that**
the fixing arms (10) are integrally formed on the plug-connector housing so as to be movable orthogonally to the plugging direction.

5. Modular printed-circuit-board plug connector according to one of the three preceding claims,
**characterized in that**
the fixing arms (10) extend along the narrow sides of the printed-circuit-board plug connector (1).

6. Modular printed-circuit-board plug connector according to one of the four preceding claims,
**characterized in that**
the fixing arms (10) each have a pressing plate (11) on the connection side, wherein the pressing plates (11) are able to be pressed towards one another, whereby the printed-circuit-board plug connector (1) is unlocked from a counterpart plug connector and is able to be separated from the latter.

7. Modular printed-circuit-board plug connector according to one of the preceding claims,
**characterized in that**
the housing parts (2, 3) each consist of plastic.

## Revendications

1. Connecteur enfichable de carte de circuit imprimé modulaire (1), le connecteur enfichable de carte de circuit imprimé (1) présentant au moins une première partie de boîtier (2) et une deuxième partie de boîtier (3) qui peuvent être assemblées en un boîtier de connecteur enfichable et le connecteur enfichable de carte de circuit imprimé (1) présentant au moins deux modules de connecteur enfichable différents (4, 4') qui sont maintenus de manière enfichable dans le boîtier de connecteur enfichable par les parties de boîtier (2, 3) assemblées,
**caractérisé en ce que**
les modules de connecteur enfichable (4, 4') sont conçus essentiellement en forme de parallélépipède et présentent sur deux surfaces opposées respectivement deux rainures parallèles, une rainure arrière (5) et une rainure avant (6),
**en ce que** les modules de connecteur enfichable (4, 4') peuvent être placés côte à côte sur une surface d'appui (8) côté enfichage de la première partie de boîtier (2, 2') et
**en ce que**, sur le bord de la surface d'appui (8), est agencée une nervure segmentée (9) qui s'engage dans la rainure arrière (5) du module de connecteur enfichable (4, 4').

2. Connecteur enfichable de carte de circuit imprimé modulaire selon la revendication 1, **caractérisé en ce que** le connecteur enfichable de carte de circuit imprimé (1) présente sur ses petits côtés des bras de fixation (10) avec lesquels le connecteur enfichable de carte de circuit imprimé (1) peut être fixé de manière réversible à un connecteur enfichable complémentaire agencé sur une carte de circuit imprimé.

3. Connecteur enfichable de carte de circuit imprimé modulaire selon la revendication précédente, **caractérisé en ce que**
les bras de fixation (10) sont formés sur la deuxième partie de boîtier (3).

4. Connecteur enfichable de carte de circuit imprimé modulaire selon l'une quelconque des deux revendications précédentes, **caractérisé en ce que**
les bras de fixation (10) sont formés sur le boîtier de connecteur enfichable de manière à pouvoir se déplacer orthogonalement à la direction d'enfichage.

5. Connecteur enfichable de carte de circuit imprimé modulaire selon l'une quelconque des trois revendications précédentes, **caractérisé en ce que**
les bras de fixation (10) s'étendent le long des petits côtés du connecteur enfichable de carte de circuit imprimé (1).

6. Connecteur enfichable de carte de circuit imprimé modulaire selon l'une quelconque des quatre revendications précédentes, **caractérisé en ce que**
les bras de fixation (10) présentent chacun une plaque de pression (11) du côté du raccordement, les plaques de pression (11) pouvant être pressées l'une contre l'autre, ce qui permet de déverrouiller le connecteur enfichable de carte de circuit imprimé (1) d'un connecteur enfichable complémentaire et de le séparer de celui-ci.

7. Connecteur enfichable de carte de circuit imprimé modulaire selon l'une quelconque des revendications précédentes, **caractérisé en ce que**
les parties du boîtier (2, 3) sont chacune constituées de matière plastique.
